# EUROPÄISCHE PATENTSCHRIFT

(11) **EP 0 897 044 B1**
(45) Veröffentlichungstag und Bekanntmachung des Hinweises auf die Patenterteilung: **02.04.2003**
(21) Anmeldenummer: 98115069.1
(22) Anmeldetag: 11.08.1998
(51) Int. Cl.: E05D 11/10

(54) **Mit einem aushängbaren Türscharnier baulich vereinigter Türfeststeller**
Unhingeable door hinge combined with a door check
Charnière de porte décrochable à arrêt de porte intégré

(30) Priorität: 12.08.1997 DE 19734841
(43) Veröffentlichungstag der Anmeldung: 17.02.1999
(73) Patentinhaber: ED. Scharwächter GmbH, 42855 Remscheid (DE)
(72) Erfinder: Klüting, Bernd-Alfred, 42477 Radevormwald (DE); Zernickel, Alexander, 91074 Herzogenaurach (DE); Görgens, Detlef, 42929 Wermelskirchen (DE); Fleischhauer, Rolf, 90765 Fürth (DE)
(74) Vertreter: Sparing, Rolf Klaus

(56) Entgegenhaltungen:
- DE-U- 8 627 459
- DE-U- 8 904 337
- DE-U- 29 700 043

## Beschreibung

Die Erfindung betrifft einen mit einem aushängbaren Türscharnier baulich vereinigten Türfeststeller für Kraftwagentüren, nach der Präambel des Patentanspruchs 1.

Die DE-A-29700043 beschreibteinen mit einem Türscharnier baulich vereinigten Türfeststeller, bei dem die Brems-und Haltekörper als auf wenigstens einer quer zur Scharnierachse ausgerichteten Lagerachse rotierbar aufgenommene Wälzkörper ausgebildet sind, und die Brems-und Haltekörper unter Belastung durch eine gegen das freie Ende des Scharnierstiftes abgestützten Belastungsfeder mit den als Vertiefungen in einer an der Stirnseite eines aufragenden als wenigstens teilringförmige, konzentrisch zur Achse des Scharnierstiftes angeordneten Kragens ausgebildeten Laufbahn vorgesehenen Rastmarken zusammenwirken. Charakteristischerweise sind bei diesem Vorschlag clie als Kegelrollen ausgebildeten Brems-und Haltekörper an einem durch ein Metallteil gebildeten Bremskörperträger gelagert, an welchem zugleich auch die zur Auforingung der erforderlichen Brems-und Haltekräfte erforderliche Federlast angreift und welcher im weiteren eine drehsichere Verbindung zum Scharnierstift beinhaltet. Insbesondere ist bei dieser Bauart auch eine mit einer axial gerichteten Stirnverzahnung des Bremskörperträgers in einem formschlüssigen drehsicheren Eingriff stehende Abstützung der Federlast gegen den Scharnierstift aus einem Metallteil gebildet.

Diese Gestaltungsform der Feststelleinrichtung eines Türfestastellers erfordert einen verhältnismäßig großen Aufwand im Zusammenhang mit der Lagerung der Kegelrollen vermittels eigener Lagerachsen an einem Bremskörperträger. Die Lagerung der Brems-und Haltekörper über eigene Achsen an einem Bremskörperträger bringt zudem eine zusätzliche Reibung und damit zusätzlichen Verschleiß innerhalb des Türfeststellers mit sich. Schließlich erfordert die bekannte Gestaltungsform des Türfeststellers nicht zuletzt infolge der Notwendigkeit einer wenigstens teilweisen Aufnahme der Brems-und Haltekörper im Bremskörperträger insgesamt auch noch einen verhältnismäßig großen Einbauraum für die Scharnier-Türfeststellereinheit.

Die DE-A-86 27 459 zeigt einen mit einem aushängbaren Türscharnier baulich vereinigten Türfeststeller für Kraftwagentüren, bei dem eine obere, durch Tellerfeder belasteter, als Druckplatte bezeichneter Laufring auf Wälzkörper in Form von Kugeln drückt. Die Kugeln 12 sind in Öffnungen eines Käfigs achslos gefesselt, der über ein Vielzahnprofil verdrehfest mit dem Scharnierbolzen verbunden ist. Desweiteren wirken die Kugeln als Brems- und Haltekörper, da sie beim Verschwenken der Tür in Vertiefungen des als Auge gestalteten unteren Scharnierteils federnd einrasten können.

Während des Gebrauchs sind die Laufbahnen der Kugeln auf und die Vertiefungen in dem Scharnierteil 1 selbst bei Abdichtung und Schmierung einem gewissen Verschleiß unterworfen. Bei größerem Verschleiß wird eine ausreichende Feststellung der Tür nicht mehr erzielt, und das Scharnierteil muß komplett ausgewechselt werden. Die Vertiefungen müssen in einer Kreisbahn sorgfältig in das untere, unhandliche Scharnierteil eingebracht werden, was einen erheblichen Reparatur- bzw. Herstellungsaufwand bedeutet.

DE-A-89 04 337 zeigt ebenfalls einen mit einem aushängbaren Türscharnier baulich vereinigten Türfeststeller, bei dem ein oberer Laufring als Drucklager ausgebildet ist. Das Drucklager drückt Kugeln, die in einem Käfig achslos geführt sind, federnd in Vertiefungen, die in einer unteren Bundhülse eingebracht sind.

Die Bundhülse dient auch als Lagerbuchse für den Scharnierbolzen und muß unter Preßpassung genau in den oberen Scharnierteil, dem Türteil, eingepreßt werden. Bei Verschleiß der Vertiefungen ist die eingepreßte Bundhülse umständlich auszubauen und durch eine neue, infolge genauer Paßmaße relativ teuere Bundhülse zu ersetzen

Es ist Aufgabe der Erfindung, einen mit einem aushängbaren Türscharnier baulich vereinigten Türfeststeller für Kraftwagentüren zu schaffen, der bei möglichst geringem Herstellungs- bzw. Reparaturaufwand eine exakte Feststellung der Tür in den jeweiligen Brems- und Haltestellungen gewährleistet.

Diese Aufgabe wird bei dem eingangs genannten Türfeststeller erfindungsgemäß mit den kennzeichnenden Merkmalen des Patentanspruchs 1 gelöst.

Der Erfindung schalft einen mit einem aushängbaren Türscharnier baulich vereinigten Türfeststeller für Kraftwagentüren der eingangs bezeichneten Bauart, der unter Gewährleistung einer exakten Feststellung der Türe in den jeweils vorbestimmten Brems-und Haltestellungen bei möglichst geringem Herstellungsaufwand eine kleinbauende, wenig Embauraum beanspruchende sowie gewichtsoptimierte Form des Feststellers und weitgehend unabhängig von Toleranzen ein reibungsarmer, geräuschloser Gang des Türfeststellers einer Scharnier-Feststellereinheit erreicht ist.

Dem Prinzip der Erfindung entsprechend sind einzelne. voneinander unabhängig jeweils mit einer Bremsrampe oder einer Gruppe von Bremsrampen zusammenwirkende, als Wälzkörper ausgebildete Brems-und Haltekörper in Ausnehmungen eines durch einen Flachmaterialzuschnitt gebildeten Käfigs senkrecht zu dessen Ebene verstellbar aufgenommen, derart. daß sie infolge einer Relativdrehung zwischen Käfig und Halteeinrichtung unter Aufbringung der erforderlichen Brems-bzw. Haltekräfte entgegen einer Federbelastung höhenverstellbar sind. Der baulichen Einfachheit halber sind die Brems-und Haltekörper zweckmäßigerweise durch eine gemeinsame Belastungsfeder beaufschlagt. Aus dem erfindungsgemäßen Prinzip resultiert zunächst eine erhebliche Verringerung des für die Herstellung der Feststelleinrichtung erforderlichen Aufwandes, da der Verzicht auf den Einsatz eines Bremskörperträgers nicht nur den für dessen Herstellung sondern auch den für die Lagerung der Brems-bzw. Haltekörper über besondere Lagerachsen erforderlichen Aufwand ausschließt. Abgesehen von der Verringerung des erforderlichen Herstellungsund Zusammenbauaufwandes bringt die erfindungsgemäße achsfreie Anordnung der die Brems-und Haltekörper bildenden Wälzkörper auch eine beträchtliche Verringerung der innerhalb der Feststelleinrichtung entstehenden Reibung und damit auch des entstehenden Verschleißes mit sich. Andererseits gewährleistet auch der Einsatz einzelner voneinander unabhängig mit Bremsrampen einer Halteeinrichtung zusammenwirkender Brems-und Haltekörper bildender Wälzkörper eine exakte Einhaltung vorgegebener Halte-und Feststellpunkte der Türe.
Zugleich eröffnet der Verzicht auf einen die Brems-und Haltekörper lagernden Bremskörperträger eine weitere Möglichkeit zur Verringerung der Baugröße und damit des erforderlichen Einbauraumes für den Türfeststeller bzw. die Scharnier-Feststellereinheit.

Bei der Erfindung sind verschiedene Ausführungsformen möglich.

In einer bevorzugten Verwirklichungsform eines erfindungsgemäßen Türfeststellers ist vorgesehen daß der Käfig im Wesentlichen plattenförmig gestaltet und vermittels einer Innenumfangsverzahnung einer zentralen Ausnehmung drehsicher mit dem Scharnierstift verbunden und daß die mit Rastmarken versehene Halteeinrichtung drehsicher an derjenigen Scharnierhälfte, in welcher dieser Laufsitz hat. festgelegt ist. Bei einer derartigen Anordnung ist der glattflächige Laufring zweckmäßigerweise vermittels eines Wälzlagers gegen die außenliegende Gewerbefläche der einen Scharnierhälfte abgestützt. In Verbindung mit einem formschlüssig aber axial unverschieblich mit dem Scharnierstift gekoppelten. die die Brems-und Haltekörper bildenden Wälzkörper fesselnden Käfig kann der die Halteeinrichtung bildende Laufring dann durch einen mit einer Federlast beaufschlagten Druckring gebildet sein, wobei der die Halteeinrichtung tragende Druckring ferner gemäß einer besonderen Ausgestaltungsform vermittels Gleitführungen bildender Wälzkörper axial verschiebbar aber drehsicher mit dem an der Scharnierhälfte festgelegten Gehäuse gekoppelt ist.

In einer abgewandelten Gestaltungsform eines erfindungsgemäßen Türfeststellers kann auch vorgesehen sein, daß der mit Rastausnehmungen versehene, die Halteeinrichtung bildende Laufring gegen die außenliegende Gewerbefläche der einen Scharnierhälfte abgestützt und drehsicher mit dieser verbunden ist und daß zugleich der die die Brems-und Haltekörper bildenden Wälzkörper fesselnde Käfig drehsicher mit dem Scharnierstift gekoppelt ist und daß ferner ein glattflächiger Laufring durch einen mit einer Federlast beaufschlagten Druckring gebildet und auf den Brems-und Haltekörpern aufliegend angeordnet ist. Der mit Rastausnehmungen versehene, die Halteeinrichtung bildende Laufring ist dabei vorteilhaft vermittels einer Umfangsverzahnung drehsicher an dem seinerseits an derjenigen Scharnierhälfte in welcher der Scharnierstift Laufsitz hat festgelegten Gehäuse abgestützt.
Die als Schraubenfeder ausgebildete Belastungsfeder ist hierbei einerseits gegen das an der Scharnierhälfte festgelegte Gehäuse abgestützt und beaufschlagt andererseits den Druckring vermittels eines Druckverteilerringes und eines Wälzlagers.

Nach einer weiteren abgewandelten Gestaltungsform eines erfindungsgemäßen Türfeststellers kann auch vorgesehen sein, daß in Verbindung mit einem gegen die außenliegende Gewerbefläche der einen Scharnierhälfte abgestützten und drehsicher mit dem Scharnierstift verbundenen, die Halteeinrichtung bildenden Laufring, der die Brems-und Haltekörper fesselnde Käfig drehsicher mic dem an der Scharnierhälfte festgelegten Gehäuse gekoppelt ist und daß ein auf den die Brems-und Haltekörper bildenden Wälzkörpern aufliegender, glattflächiger Druckring vermittels eines Druckverteilerringes und eines Wälzlagers durch eine gegen das an der Scharnierhälfte festgelegte Gehäuse abgestützte, als Schraubenfeder ausgebildete Belastungsfeder beaufschlagt ist.

Während bei der ersten bevorzugten Verwirklichungsform und deren abgewandelten Gestaltungsformen im Wesentlichen der Einsatz durch Kegelrollen gebildeter Brems-und Haltekörper vorgesehen ist, ist nach einer zweiten vorteilhaften Verwirklichungsform eines erfindungsgemäßen Türfeststellers vorgesehen, daß die die Brems-und Haltekörper bildenden Wälzkörper als Kugeln ausgebildet sind.

In einer zweckmäßigen Ausgestaltung dieser Verwirklichungsform kann weiter vorgesehen sein, daß in Verbindung mit einem an der außenliegende Gewerbefläche der einen Scharnierhälfte festgelegten, die Halteeinrichtung bildenden Laufring, der die Brems-und Haltekörper fesselnde Käfig einteilig mit einem drehsicher mit dem Scharnierstift verbundenen, den als Druckring ausgebildeten zweiten Laufring und die Belastungsfeder aufnehmenden Hilfsgehäuse ausgebildet ist, wobei das Hilfsgehäuse vermittels eines Verzahnungseingriffes drehsicher mit dem freien Ende des Scharnierstiftes verbunden ist, wobei die die Brems-und Haltekörper bildenden Wälzkörper aufnehmenden Ausnehmungen des Käfigs durch Freischnitte im Boden des als Blechpressteil ausgebildeten Hilfsgehäuses gebildet sind.

Die Erfindung ist in der nachfolgenden Beispielsbeschreibung anhand zweier in der Zeichnung dargestellter Ausführungsbeispiele bevorzugter Verwirklichungsfonnen im Einzelnen beschrieben.
- Fig. 1: zeigt einen Längsschnitt durch eine erste Ausführungsform eines mit einem trennbaren Türscharnier für Kraftwagentüren baulich vereinigten Türfeststellers;
- Fig. 2: zeigt einen Schnitt durch den Türfeststeller gemäß Fig.1 entlang der Linie II - II;
- Fig. 3: zeigt einen Längsschnitt durch eine zweite Ausführungsform eines mit einem trennbaren Türscharnier für Kraftwagentüren baulich vereinigten Türfeststellers:
- Fig. 4: zeigt einen Schnitt durch den Türfeststeller gemäß Fig.3 entlang der Linie IV - IV;
- Fig. 5: zeigt einen Schnitt durch den Türfeststeller gemäß Fig.4 entlang der Linie V - V;
- Fig. 6: zeigt einen Längsschnitt durch eine dritte Ausführungsform eines mit einem trennbaren Türscharnier für Kraftwagentüren baulich vereinigten Türfeststellers;
- Fig. 7: zeigt einen Längsschnitt durch eine vierte Ausführungsform eines mit einem trennbaren Türscharnier für Kraftwagentüren baulich vereinigten Türfeststellers.

Das trennbare Türscharnier besteht aus einer ersten am einen der beiden in der Zeichnung nicht gezeigten Türanordnungsteile angeschlagenen Scharnierhälfte 1 und einer zweiten am anderen Türanordnungsteil angeschlagenen Scharnierhälfte 2 sowie einem beide Scharnierhälften 1 und 2 schwenkbar miteinander verbindenden Scharnierstift 3. Der Scharnierstift 3 ist in der ersten Scharnierhälfte 1 vermittels einer Lagerbuchse 4 aus einem wartungsfreien Lagermaterial mit Laufsitz frei drehbar gelagert. In der anderen Scharnierhälfte 2 ist der Scharnierstift 3 bei zusammengefügtem Scharnier vermittels radial gerichteter formschlüssig wirkender Mittel 5 drehsicher im Scharnierauge 6 gehalten wobei der Scharnierstift 3 einen radial ausladenden, zwischen die einander zugewandten Gewerbeflächen 7 und 8 beider Scharnierhälften 1 und 2 eingreifenden Bund 9 aufweist, welcher an seiner der aushängbaren Scharnierhälfte 2 zugewandten Seite einen sich zum Ende des Scharnierstiftes 3 hin verjüngenden, die radial gerichteten formschlüssig wirkenden Mittel 5 tragenden Konus bildet, dem eine komplementär ausgebildete formschlüssig wirkenden Mittel aufweisende, entsprechend konische Erweiterung in der Scharnieraugenbohrung 6 der Scharnierhälfte 2 zugeordnet ist.
Die Feststelleinrichtung eines mit dem aushängbaren Türscharnier baulich vereinigten Türfeststellers umfaßt bei allen in der Zeichnung dargestellten Ausführungsformen im Wesentlichen eine durch einen ersten Laufring gebildete, Rastmarken 10 aufweisenden Halteeinrichtung 11, eine Anzahl mit dieser zusammenwirkender Brems-und Haltekörper 12, eine die Brems-und Haltekörper 12 fesselnden Käng 13, und einen glattflächigen zweiten Laufring 14 sowie eine die Brems-und Haltekörper 12 belastende Feder 15. Die Brems-und Feststelleinrichtung ist ferner insgesamt in einem Gehäuse 16 aufgenommen.
Bei der in den Figuren 1 und 2 gezeigten Ausführungsform des Türfeststellers ist die Halteeinrichtung 11 durch einen konzentrisch zum Scharnierstift 3 angeordneten Druckring 17 gebildet, welcher auf den durch konisch gestaltete Wälzkörper gebildeten Brems-und Haltekörpern 12 aufliegend bezüglich des Scharnierstiftes 3 axial verstellbar innerhalb des Gehäuses 16 angeordnet ist. Die Brems-und Haltekörper 12 sind um radial zur Achse des Scharnierstiftes 3 ausgerichtete Achsen rotierbar in den Ausnehmungen 18 des Käfigs 13 geführt. Der glattflächige Laufring 14 ist vermittels eines Wälzlagerringes 19 gegen den Boden 20 des Gehäuses 16 abgestützt. Der Käfig 13 besteht aus einem Flachmaterialzuschnitt und ist vermittels einer Außenumfangsverzahnung 21 einer ihrerseits vermittels einer Axialverzahnung 22 drehsicher mit dem Scharnierstift 3 verbundenen Mitnehmerhülse 23 drehsicher mit dem Scharnierstift 3 verbunden. Das mit seinem Boden 20 auf der außenliegenden Gewerbefläche 24 der Scharnierhälfte 1 aufliegende Gehäuse 16 ist mit der Scharnierhälfte 1 über Zapfen 26 formschlüssig und drehsicher verbunden. Der die Halteeinrichtung 11 bildende bzw. die die Halteeinrichtung bestimmenden Rastmarken 10 aufweisende Druckring 17 ist seinerseits über Gleitführungen zwar formschlüssig drehsicher, aber axial verstellbar mit dem Gehäuse 16 gekoppelt, wobei die Gleitführungen durch achsparallel zum Scharnierstift 3 ausgerichtete, walzenförmige Standardwälzkörper 27 gebildet sind. Die Standardwälzkörper 27 stehen einerseits über in dessen Außenumfangsfläche ausgebildete, kalottenförmige Ausnehmungen 28 mit dem Druckring 17 und andererseits über in dessen Innenumfangsfläche angeordnete radiale Ausbuchtungen 29 mit dem Gehäuse 16 im formschlüssigen Eingriff und weisen eine die Höhe des Druckringes 17 wenigstens um den Betrag der Höhe der Rastmarken der Halteeinrichtung 11 übersteigende axiale Länge auf. Die den Druckring 17 beaufschlagende Belastungsfeder 15 ist durch eine Schraubenfeder gebildet und gegen eine ihrerseits an dem Gehäuse 16 abgestützte Haube 30 abgestützt. Die Haube 30 ist vermittels teilweise umlaufender eigener Randabstellungen 31 an zugehörigen Randabstellungen 32 des freien Randes des Gehäuses 16 abgestützt und befestigt.

Bei der in den Figuren 3 bis 5 gezeigten Ausführungsform des Türfeststellers ist die die Rastmarken 10 aufweisende Halteeinrichtung 11 vermittels einer Stützscheibe 33 und eines Lagers 34 gegen die obenliegende Gewerbefläche 24 der Scharnierhälfte 1 abgestützt und vermittels einer Umfangsverzahnung 35 drehsicher mit dem Gehäuse 16 verbunden, wobei das Gehäuse 16 seinerseits mit der Scharnierhälfte 1 über Zapfen 26 formschlüssig und drehsicher verbunden ist. Der die als Kegelrollen ausgebildeten Brems-und Haltekörper 12 führende Käfig 13 weist eine radial zum Scharnierstift 3 gerichtete, der Querschnittsform der Brems-und Haltekörper 12 entsprechende Ausnehmungen 43 aufweisende Scheibe 36 auf, welche vermittels einer mit einer Innenumfangs-Verzahnung 37 ausgestatteten Hülse 38 drehsicher mit dem Scharnierstift 3 verbunden ist. Die als Kegelrollen ausgebildeten Brems-und Haltekörper 12 sind vermittels eines auf ihnen aufliegenden als glattflächiger Laufring ausgebildeten Druckringes 39 mit der Last einer als Schraubenfeder ausgebildeten und vermittels einer Stützplatte 40 gegen das freie Ende des Scharnierstiftes 3 abgestützten Belastungsfeder 15 beaufschlagt. Die Druckfeder 15 wirkt dabei vermittels eines Druckverteilerringes 41 und eines Wälzlagerringes 42 mit dem als Druckring ausgebildeten Laufring 39 zusammen, wobei der Laufring 39 durch ein Blechpressteil gebildet ist.
Aus der Darstellung der Figur 5 ersichtliche Ausführungsform ist ersichtlich, daß die Rastvertiefungen bzw. Rastmarken 10 der Halteeinrichtung 11 gruppenweise angeordnet sind. wobei jedem Brems-und Haltekörper 12 eine eigene Gruppe von Rastmarken 10 zugeordnet ist. Aus der Darstellung der Figur 4 ist zudem ersichtlich, daß die die Brems-und Haltekörper bildenden Kegelrollen 12 parallel zur Achse des Scharnierstiftes 3 höhenverstellbar in den Ausnehmungen 43 des Käfigs 13 geführt sind.
Die in der Darstellung der Figur 6 gezeigte Ausführungsform unterscheidet sich von derjenigen nach Figur 3 zunächst im Wesentlichen dadurch, daß die die Rastmarken 10 aufweisende Halteeinrichtung 11 als Formteil ausgebildet und unter unmittelbarer Abstützung gegen die obenliegende Gewerbefläche 24 der Scharnierhälfte 1 vermittels einer Innenumfangsverzahnung 44 einer zentralen Ausnehmung drehsicher mit dem Scharnierstift 3 gekoppelt ist und daß in Verbindung mit dieser Anordnung der Halteeinrichtung 11 der die Brems-und Haltekörper 12 führende Käfig 13 drehsicher mit dem Gehäuse 16 verbunden ist. Der Käfig 13 ist hier als Ringscheibe 45 ausgebildet und lediglich über seine Außenumfangswandung 46, z.B. mittels Pressitz, unverschieblich in einer Aufweitung 47 des seinerseits vermittels Zapfen 26 an der Scharnierhälfte 1 befestigten Gehäuses 16 festgelegt. Von der in der Figur 3 gezeigten Ausführungsform unterscheidet sich diejenige nach Figur 6 ferner dadurch, daß der als Druckring wirkende Laufring 39a als massives Formteil ausgebildet und die diesen belastende. als Schraubenfeder ausgebildete Druckfeder 15 gegen den Boden 48 des hier topfförmig ausgebildeten Gehäuses 16 abgestützt ist.
Die in der Figur 7 dargestellte Ausführungsform unterscheidet sich von den Ausführungsformen nach den Figuren 1 bis 6 in der Hauptsache dadurch, daß die die Brems-und Haltekörper bildenden Wälzkörper 12a durch Kugeln gebildet sind. Ein die die Rastmarken 10 aufweisende Halteeinrichtung 11 bildender Laufring ist hier ebenfalls vermittels einer Stützscheibe 33 und eines Lagers 34 gegen die obenliegende Gewerbefläche 24 der Scharnierhälfte 1 abgestützt und vermittels Zapfen 26 formschlüssig und drehsicher mit der Scharnierhälfte 1 verbunden.

Ein die Brems-und Haltekörper 12a fesselnder Käfig 13 ist hierbei einteilig mit einem seinerseits drehsicher mit dem Scharnierstift 3 verbundenen, den als Druckring 39 ausgebildeten zweiten Laufring, einen Druckverteilerring 41, einen diesen mit dem Druckring 39 verbindenden Wälzlagerring 42 und die als Schraubenfeder ausgebildete Belastungsfeder 15 aufnehmenden Hilfsgehäuse 166 ausgebildet. Der die Brems-und Haltekörper 12a fesselnder Käfig 13 besteht dabei aus dem Boden 48 des Gehäuses 166 und in diesem Boden 48 freigeschnittenen. die Brems-und Haltekörper 12 führenden Ausnehmungen 49. Die auf den hier gleichfalls durch einen Blechmaterialzuschnitt gebildeten Druckring 39 wirkende und als Schraubenfeder ausgebildete Druckfeder 15 ist gegen einen seinerseits vermittels einer Innenumfangsverzahnung 51 drehsicher mit dem Scharnierstift 3 verbundenen Gehäusedeckel 50 abgestützt, wobei der Gehäusedeckel 50 zudem, vermittels in der Zeichnung nicht besonders dargestellter gegenseitiger Eingriffsmittel, drehsicher mit dem Gehäuse 166 verbunden ist.

## Patentansprüche

1. Mit einem aushängbaren Türscharnier baulich vereinigter Türfeststeller für Kraftwagentüren, wobei das Türscharnier aus einer ersten (1) an einem Türanordnungsteil, Tür oder Türsäule, anschlagbaren und einer zweiten (2) am anderen Türanordnungsteil anschlagbaren Scharnierhälfte (1, 2) sowie einem in der einen Scharnierhälfte (1) mit Laufsitz und in der anderen Scharnierhälfte (2) drehsicher aufgenommenen Scharnierstift (3) besteht und der insgesamt in einem Gehäuse aufgenommene Türfeststeller eine Anzahl als Wälzkörper (12) ausgebildeter, mit einer eine entsprechende Anzahl von Rastmarken (10) aufweisenden Halteeinrichtung (11) zusammenwirkender, um radial zur Scharnierachse gerichtete Achsen rotierbarer Brems- und Haltekörper (12) umfaßt, wobei die die Rastmarken (10) aufweisende Halteeinrichtung (11) als wenigstens teilringförmig gekrümmte und konzentrisch zur Achse des Schanierstiftes (3) angeordnete Laufbahn ausgebildet und drehsicher mit einer der beiden Scharnierhälften (1, 2) verbunden ist und wobei ferner die Brems- und Haltekörper (12) unter einer zu dieser wenigstens annähernd deckungsgleich ausgerichteten Federlast (15) mit der Halteeinrichtung (11) zusammenwirken und wobei ferner in einer zum Schamierstift (3) radialen Ausnehmung achslos in einem Käfig (13) gefesselten, durch Wälzkörper (12) gebildeten Brems-und Haltekörpern einerseits ein glattflächiger Laufring (14) zugeordnet ist,
**dadurch gekennzeichnet,**
**daß** anderseits die mit Rastmarken (10) versehene Halteeinrichtung (11) auch als Laufring (17) ausgebildet ist, wobei einer der beiden Laufringe (14, 17) mit einer Federlast beaufschlagt ist und wobei der Käfig (13) und der die Halteeinrichtung (11) bildende Laufring (17) wechselweise mit dem Scharnierstift (3) und mit derjenigen Scharnierhälfte (1, 2), in welcher dieser Laufsitz hat, drehsicher verbunden sind.

2. Türfeststeller nach Anspruch 1, **dadurch gekennzeichnet, daß** die Brems- und Haltekörper als Kegelrollen (12) ausgebildet und in den Ausnehmungen (18) eines durch einen Flachmaterialzuschnitt gebildeten Käfigs (13) senkrecht zu dessen Ebene verstellbar aufgenommen sind.

3. Türfeststeller nach Anspruch 1 oder 2, **dadurch gekennzeichnet, daß** der Käfig (13) vermittels einer Innenumfangsverzahnung (37) einer zentralen Ausnehmung drehsicher mit dem Scharnierstift (3) verbunden und die mit Rastmarken (10) versehene Halteeinrichtung (11) drehsicher an derjenigen Scharnierhälfte, in welcher der Scharnierstift (3) Laufsitz hat, festgelegt ist.

4. Türfeststeller nach einem der Ansprüche 1 bis 3, **dadurch gekennzeichnet, daß** in Verbindung mit einem gegen die außenliegende Gewerbefläche (24) der einen Scharnierhälfte (1) abstützten glattflächigen Laufring (14) und einem formschlüssig aber axial unverschieblich mit dem Scharnierstift (3) gekoppelten, die die Brems-und Haltekörper bildenden Wälzkörper (12) fesselnden Käfig (13), der die Halteeinrichtung (11) bildende Laufring durch einen mit einer Federlast (15) beaufschlagten Druckring (17) gebildet ist, wobei der Druckring (17) vermittels Gleitführungen bildender Wälzkörper (27) axial verschiebbar, aber drehsicher mit dem an der Scharnlerhälfte (1) festgelegten Gehäuse (16) gekoppelt ist.

5. Türfeststeller nach einem der Ansprüche 1 bis 4, **dadurch gekennzeichnet, daß** der glattflächige Laufring (14) seinerseits vermittels eines Wälzlagers (19) gegen die außenliegende Gewerbefläche (24) der Scharnierhälfte (1) abgestützt ist.

6. Türfeststeller nach einem der Ansprüche 1 bis 5, **dadurch gekennzeichnet, daß** der mit Rastausnehmungen (10) versehene, die Halteeinrichtung (11) bildende Laufring gegen die außenliegende Gewerberfläche (24) der einen Scharnierhälfte abgestützt und drehsicher mit dieser verbunden und der die die Brems- und Haltekörper bildenden Wälzkörper (12) fesselnde Käfig (13) drehsicher mit dem Schamierstift (3) gekoppelt ist und daß der glattflächige Laufring (39) durch einen mit einer Federlast (15) beaufschlagten Druckring gebildet und auf den Brems- und Haltekörpern (12) aufliegend angeordnet ist.

7. Türfeststeller nach einem der Ansprüche 1 bis 6, **dadurch gekennzeichnet, daß** der mit Rastausnehmungen (10) versehene, die Halteeinrichtung (11) bildende, Laufring vermittels einer Umfangsverzahnung (35) drehsicher an dem seinerseits an derjenigen Scharnierhälfte, in welcher der Scharnierstift (3) Laufsitz, hat festgelegten Gehäuse abgestützt ist.

8. Türfeststeller nach einem der Ansprüche 1 bis 7, **dadurch gekennzeichnet, daß** eine als Schraubenfeder (15) ausgebildete Belastungsfeder einerseits gegen das an der Scharnierhälfte (1) festgelegte Gehäuse (16) abgestützt ist und andererseits vermittels eines Druckverteilerringes (41) und eines Wälzlagers (42) den Druckring (39a) beaufschlagt.

9. Türfeststeller nach einem der Ansprüche 1 bis 8, **dadurch gekennzeichnet, daß** in Verbindung mit einem gegen die außenliegende Gewerbefläche (24) der einen Scharnierhälfte (1) abgestützten und drehsicher mit dem Scharnierstift (3) verbundenen, die Halteeinrichtung (11) bildenden Laufring, der die Brems- und Haltekörper (12) fesselnde Käfig (13) drehsicher mit dem an der Scharnierhälfte (1) festgelegten Gehäuse (16) gekoppelt ist und daß ein auf den die Brems- und Haltekörper (12) bildenden Wälzkörpern aufliegender, glattflächiger Druckring (39a) vermittels eines Druckverteilerringes (41) und eines Wälzlagers (42) durch eine gegen das an der Scharnierhälfte (1) festgelegte Gehäuse (16) abgestützte, als Schraubenfeder (15) ausgebildete Belastungsfeder beaufschlagt ist.

10. Türfeststeller nach einem der Ansprüche 1 bis 9, **dadurch gekennzeichnet, daß** die die Brems- und Haltekörper bildenden Wälzkörper als Kugeln (12a) ausgebildet sind.

11. Türfeststeller nach einem der Ansprüche 1 bis 10, **dadurch gekennzeichnet, daß**, in Verbindung mit einem an der außenliegenden Gewerbefläche (24) der einen Scharnierhälfte (1) festgelegten, die Halteeinrichtung (11) bildende Laufring, der die Brems- und Haltekörper (12a) fesselnde Käfig (13) einteilig mit einem drehsicher mit dem Scharnierstift (3) verbundenen, den als Druckring (39) ausgebildeten zweiten Laufring und die Belastungsfeder (15) aufnehmenden Gehäuse (166) ausgebildet ist, wobei das Gehäuse (166) vermittels eines Verzahnungseingriffes (51) drehsicher mit dem freien Ende des Scharnierstiftes (3) verbunden ist (Fig.7).

12. Türfeststeller nach einem der Ansprüche 1 bis 11, **dadurch gekennzeichnet, daß** die die Brems- und Haltekörper bildenden Wälzkörper (12a) aufnehmenden Ausnehmungen (49) des Käfigs (13) durch Freischnitte im Boden (48) des als Blechpressteil ausgebildeten Gehäuses (166) gebildet sind.

## Claims

1. Door check for motor vehicles, formed integrally with a lift-off door hinge, the door hinge consisting of a first hinge half (1) fixable to one door arrangement part, door or door pillar and a second hinge half (2) fixable to the other door arrangement part and a hinge pin (3) received with running fit in the one hinge half (1) and non-rotatably in the other hinge half (2), and the door check received as a whole in a housing comprises a number of braking and holding bodies (12) formed as rolling bodies (12), cooperating with a holding device (11) comprising a corresponding number of latching points (10) and rotatable about axes oriented radially to the hinge axis, the holding device (11) comprising the latching points (10) being formed as a track curved at least in the form of a partial ring and arranged concentrically to the axis of the hinge pin (3) and being non-rotatably connected to one of the two hinge halves (1, 2), and the braking and holding bodies (12) also cooperating with the holding device (11) under a spring load (15) oriented at least approximately congruently thereto, and, on the one hand, in a recess radial to the hinge pin (3), a flat-surface bearing race (14) secured non-axially in a cage (13) is also associated with braking and holding bodies formed by rolling bodies (12), **characterised in that**, on the other hand, the holding device (11) provided with latching points (10) is formed as a bearing race (17), one of the two bearing races (14, 17) being subjected to a spring load and the cage (13) and the bearing race (17) forming the holding device (11) being alternately non-rotatably connected to the hinge pin (3) and the hinge half (1, 2) in which the hinge pin (3) has running fit.

2. Door check according to claim 1, **characterised in that** the braking and holding bodies are formed as tapered rollers (12) and are adjustably received in the recesses (18) of a cage (13) formed by a section of flat material, perpendicular to the plane thereof.

3. Door check according to claim 1 or 2, **characterised in that** the cage (13) is non-rotatably connected to the hinge pin (3) by means of inner circumferential teeth (37) of a central recess, and the holding device (11) provided with latching points (10) is non-rotatably fixed on the hinge half in which the hinge pin (3) has running fit.

4. Door check according to any of claims 1 to 3, **characterised in that** the bearing race forming the holding device (11) is formed, in conjunction with a flat-surface bearing race (14) supported against the outer single joint face (24) of the one hinge half (1) and a cage (13) coupled with interlocking fit but axially non-displaceably to the hinge pin (3) and securing the rolling bodies (12) forming the braking and holding bodies, by a thrust collar (17) subjected to a spring load (15), the thrust collar (17) being axially displaceably, but non-rotatably coupled to the housing (16) fixed to the hinge half (1) by means of rolling bodies (27) forming slideways.

5. Door check according to any of claims 1 to 4, **characterised in that** the flat-surface bearing race (14) is, in turn, supported by means of a rolling bearing (19) against the outer single joint face (24) of the hinge half (1).

6. Door check according to any of claims 1 to 5, **characterised in that** the bearing race provided with latching recesses (10) and forming the holding device (11) is supported against the outer single joint face (24) of the one hinge half and is non-rotatably connected thereto, and the cage (13) securing the rolling bodies (12) forming the braking and holding bodies is non-rotatably coupled to the hinge pin (3), and **in that** the flat-surface bearing race (39) is formed by a thrust collar subjected to a spring load (15) and is arranged so as to lie on the braking and holding bodies (12).

7. Door check according to any of claims 1 to 6, **characterised in that** the bearing race provided with latching recesses (10) and forming the holding device (11) is non-rotatably supported by means of circumferential teeth (35) on the housing in turn fixed to the hinge half in which the bearing pin (3) has running fit.

8. Door check according to any of claims 1 to 7, **characterised in that** a load spring formed as a helical spring (15) is supported, on the one hand against the housing (16) fixed to the hinge half (1) and, on the other hand, loads the thrust collar (39a) by means of a pressure-distributing ring (41) and a rolling bearing (42).

9. Door check according to any of claims 1 to 8, **characterised in that** the cage (13) securing the braking and holding bodies (12) is non-rotatably coupled to the housing (16) fixed to the hinge half (1) in conjunction with a bearing race supported against the outer single joint face (24) of the one hinge half (1) and non-rotatably connected to the hinge pin (3) and forming the holding device (11), and **in that** a flat-surface thrust collar (39a) located on the rolling bodies forming the braking and holding bodies (12) is subjected to pressure by a load spring supported against the housing (16) fixed to the hinge half (1) and formed as a helical spring (15).

10. Door check according to any of claims 1 to 9, **characterised in that** the rolling bodies forming the braking and holding bodies are designed as balls (12a).

11. Door check according to any of claims 1 to 10, **characterised in that** the cage (13) securing the braking and holding bodies (12a) is formed integrally, in conjunction with a bearing race forming the holding device (11) and fixed to the outer single joint face (24) of the one hinge half (1), with a housing non-rotatably connected to the hinge pin (3) and receiving the second bearing race formed as the thrust collar (39) and receiving the load spring (15), the housing (166) being non-rotatably connected to the free end of the hinge pin (3) by means of tooth engagement (51) (Fig. 7).

12. Door check according to any of claims 1 to 11, **characterised in that** the recesses (49) of the cage (13) receiving the rolling bodies (12a) forming the braking and holding bodies are formed by free punches in the base (48) of the housing (166) formed as a sheet metal pressed part.

## Revendications

1. Charnière de porte décrochable à arrêt de porte intégré pour portes de véhicules, la charnière de porte **(1)** étant composée d'une première moitié de charnière **(1, 2)** pouvant se monter sur une partie de montage de porte, une porte ou une colonne de porte, et d'une deuxième moitié de charnière **(2)** pouvant se monter sur l'autre partie de montage de porte, ainsi que d'une tige de charnière **(3)** logée avec ajustement tournant dans la première moitié de charnière **(1)** et de manière immobile en rotation dans l'autre moitié de charnière **(2),** et l'arrêt de porte logé dans son ensemble dans un boîtier comprenant plusieurs corps de freinage et de maintien **(12)** formés de corps roulants **(12),** coopérant avec un dispositif de maintien **(11)** présentant un nombre correspondant de crans d'encliquetage **(10)** et pouvant tourner autour d'axes radiaux à l'axe de charnière, le dispositif de maintien **(11)** présentant les crans d'encliquetage **(10)** étant conformé en voie de roulement courbée au moins de façon partiellement annulaire et placée concentrique à l'axe de la tige de charnière **(3)** et étant relié de manière immobile en rotation à l'une des deux moitiés de charnière, et les corps de freinage et de maintien **(12)** coopérant de plus avec le dispositif de maintien **(11)** sous un ressort de charge **(15)** orientée au moins approximativement en recouvrement, et une bague de roulement **(14)** à surface lisse étant associée de plus d'une part, dans un évidement radial à la tige de charnière **(3)**, sans axe, des corps de freinage et de maintien formés de corps roulants **(12)** et piégés dans une cage **(13)**,
**caractérisé en ce que**, d'autre part, le dispositif de maintien **(11)** muni des crans d'encliquetage **(10)** est conformé également en bague de roulement **(17),** l'une des deux bagues de roulement **(14, 17)** étant chargée par une charge de ressort, et la cage **(13)** et la bague de roulement **(17)** formant le dispositif de maintien **(11)** étant reliées de manière immobile en rotation et en alternance à la tige de charnière **(3)** et à la moitié de charnière **(1, 2)** dans laquelle celle-ci a un ajustement tournant.

2. Arrêt de porte selon la revendication 1,
**caractérisé en ce que** les corps de freinage et de maintien sont conformés en rouleaux coniques **(12)** et sont logés dans les évidements **(18)** d'une cage **(13)** formée d'une découpe de matière plate de manière réglage perpendiculairement à son plan.

3. Arrêt de porte selon la revendication 1 ou 2, **caractérisé en ce que** la cage **(13)** est reliée de manière immobile en rotation à la tige de charnière **(3)** par l'intermédiaire d'une denture périphérique intérieure **(37)** d'un évidement central et le dispositif de maintien **(11)** muni des crans d'encliquetage **(10)** est fixé de manière immobile en rotation à la moitié de charnière dans laquelle la tige de charnière **(3)** a un ajustement tournant.

4. Arrêt de porte selon l'une des revendications 1 à 3, **caractérisé en ce qu'**en liaison avec une bague de roulement **(14)** à surface lisse appuyée contre la surface de bâti extérieure **(24)** de la première moitié de charnière **(1)** et avec une cage **(13)** couplée par engagement positif, mais immobile axialement à la tige de charnière **(3)** et piégeant les corps de roulement **(12)** formant les corps de freinage et de maintien, la bague de roulement formant le dispositif de maintien **(11)** est formée d'une bague de pression **(17)** chargée par un ressort de charge **(15)**, la bague de pression **(17)** étant couplée au boîtier **(16)** immobilisant la moitié de charnière **(1)** de manière mobile axialement, mais immobile en rotation, au moyen de corps roulants **(27)** formant des guidages glissants.

5. Arrêt de porte selon l'une des revendications 1 à 4, **caractérisé en ce que** la bague de roulement **(14)** à surface lisse est appuyée de son côté au moyen d'un palier à rouleaux **(19)** contre la surface de bâti extérieure **(24)** de la moitié de charnière **(1)**.

6. Arrêt de porte selon l'une des revendications 1 à 5, **caractérisé en ce que** la bague de roulement formant le dispositif de maintien **(11)** et muni des évidements d'encliquetage **(10),** est appuyée contre la surface de bâti extérieure **(24)** de la première moitié de charnière et, est reliée à celle-ci de manière immobile en rotation et la cage **(13)** piégeant les corps roulants **(12)** formant les corps de freinage et de maintien est couplée à la tige de charnière **(3)** de manière immobile en rotation, et **en ce que** la bague de roulement **(39)** à surface lisse est formée d'une bague de pression chargée par un ressort de charge **(15)** et, est placée en appui sur les corps de freinage et de maintien **(12)**.

7. Arrêt de porte selon l'une des revendications 1 à 6, **caractérisé en ce que** la bague de roulement munie des évidements d'encliquetage **(10)** et formant le dispositif de maintien **(11)**, est appuyée au moyen d'une denture périphérique (35) de manière solidaire en rotation contre le boîtier fixé quant à lui sur la moitié de charnière dans laquelle la tige de charnière **(3)** est en ajustement tournant.

8. Arrêt de porte selon l'une des revendications 1 à 7, **caractérisé en ce que** le ressort de charge conformé en ressort à boudin **(15)** est appuyé, d'une part, contre le boîtier fixé sur la moitié de charnière **(1)** et charge, d'autre part, la bague de pression **(39a)** au moyen d'une bague de répartition de pression **(41)** et d'un palier à rouleaux **(42)**.

9. Arrêt de porte selon l'une des revendications 1 à 8, **caractérisé en ce qu'**en liaison avec une bague de roulement formant le dispositif de maintien **(11)**, appuyée contre la surface de bâti extérieure **(24)** de la première moitié de charnière **(1)** et reliée de manière immobile en rotation à la tige de charnière **(3)**, la cage **(13)** piégeant les corps de freinage et de maintien **(12)** est couplée de manière immobile en rotation au boîtier **(16)** fixé sur la moitié de charnière **(1)** et **en ce qu'**une bague de pression **(39a)** à surface lisse posée sur les corps roulants formant les corps de freinage et de maintien **(12)** est chargée par l'intermédiaire d'une bague de répartition de pression **(41)** et d'un palier à rouleaux **(42)** par un ressort de charge conformé en ressort à boudin **(15)** et appuyé contre le boîtier **(16)** fixé sur la moitié de charnière **(1)**.

10. Arrêt de porte selon l'une des revendications 1 à 9, **caractérisé en ce que** les corps roulants formant les corps de freinage et de maintien sont conformés en billes **(12a)**.

11. Arrêt de porte selon l'une des revendications 1 à 10, **caractérisé en ce qu'**en liaison avec une bague de roulement formant le dispositif de maintien **(11)**, fixée à la surface de bâti extérieure **(24)** de la première moitié de charnière **(1)**, la cage **(13)** piégeant les corps de freinage et de maintien **(12a)** est réalisée d'un seul tenant avec une deuxième bague de roulement conformée en bague de pression **(39)** et reliée demanière immobile en rotation à la tige de charnière **(3)**, ainsi qu'avec un boîtier **(166)** recevant le ressort de charge **(15)**, le boîtier **(166)** étant relié de manière immobile en rotation à l'extrémité libre de la tige de charnière **(3)** au moyen d'une prise dentée **(51)** (figure 7).

12. Arrêt de porte selon l'une des revendications 1 à 11, **caractérisé en ce que** les évidements **(49)** de la cage **(13)** recevant les corps roulants **(12a)** formant les corps de freinage et de maintien sont formés par des découpes dans le fond **(48)** du boîtier **(166)** conformé en pièce de tôle pressée.
